# EUROPÄISCHE PATENTANMELDUNG

(11) **EP 3 320 820 A1**
(43) Veröffentlichungstag der Anmeldung: **16.05.2018**
(21) Anmeldenummer: 17201453.2
(22) Anmeldetag: 13.11.2017
(51) Int. Cl.: A47K 13/10

(54) **EINHEIT, BESTEHEND AUS EINEM KLAPPTEIL UND EINER GERÄUSCHARMEN ANTRIEBSEINHEIT, MIT WENIGSTENS EINER SOLCHEN EINHEIT AUSGESTATTETE SANITÄREINRICHTUNG SOWIE VERWENDUNG EINER SOLCHEN EINHEIT**

(30) Priorität: 14.11.2016 DE 102016121806
(71) Anmelder: Villeroy & Boch AG, 66693 Mettlach (DE)
(72) Erfinder: Zenner, Timo, 66663 Merzig (DE); Legrix, Jean-Christophe, F-57460 Kerbach (FR)
(74) Vertreter: Kilchert, Jochen

(57) **Zusammenfassung**

Die Erfindung betrifft eine Einheit, mit einem Klappteil, insbesondere Sitzring (1) oder Deckel (2), und einer Antriebseinheit, zum Anbringen und/oder Verwenden an einer Bidet- oder WC-Schüssel (3), wobei das Klappteil um eine Achse (15) aus einer Offenposition in eine Geschlossenposition und umgekehrt schwenkbar gelagert ist und eine Schwenkbewegung des Klappteils durch die Antriebseinheit initiierbar und beendbar ist, wobei Mittel zur Detektion, insbesondere Mittel zur Positionserkennung, eines Geschlossen- oder Offenzustands des Klappteils aufweist sowie eine mit wenigstens einer solchen Einheit ausgestattete Sanitäreinrichtung und eine Verwendung einer solchen Einheit.

## Beschreibung

Die Erfindung betrifft eine Einheit, bestehend aus einem Klappteil und einer Antriebseinheit zum Anbringen und/oder Verwenden an einer Bidet- oder WC-Schüssel gemäß dem Oberbegriff von Patentanspruch 1 sowie eine mit einer solchen Einheit ausgestattete Sanitäreinrichtung gemäß dem Oberbegriff von Patentanspruch 11 und die Verwendung einer solchen Einheit gemäß dem Oberbegriff von Patentanspruch 13.

Bidet- und WC-Schüsseln verfügen üblicherweise über einen Sitzring und/oder Deckel, der zur Erhöhung eines Sitzkomforts eines Benutzers auf dem oberen bzw. hinteren Rand eines Bidets oder einer WC-Schüssel angebracht ist. Der Sitzring und/oder der Deckel sind hierbei üblicherweise schwenkbar an dem Bidet oder dem WC angebracht, so dass das Bidet oder das WC abgedeckt und damit quasi geschlossen werden kann, wenn das Bidet oder WC nicht benötigt wird. Für den Fall einer gewünschten Benutzung des Bidets oder WCs werden der Deckel und/oder der Sitzring in eine entsprechende Benutzungsstellung gebracht, wobei der Deckel geöffnet und der Sitzring, je nach gewünschter Verwendung, auf- oder zugeklappt ist. Zu dieser Begrifflichkeit "auf- oder zugeklappt" sei angemerkt, dass im Rahmen dieser Patentanmeldung unter "zugeklappt" zu verstehen ist, dass sich der Deckel und/oder der Sitzring in einer im Wesentlichen horizontalen Position auf dem Bidet oder dem WC befindet, während der Begriff "aufgeklappt" eine Position des Deckels oder des Sitzrings bezeichnet, in welcher die obere Schüsselöffnung des Bidetkörpers oder des WC- bzw. Toilettenkörpers von oben zugänglich ist. Üblicherweise ist der Deckel und/oder der Sitzring in seiner aufgeklappten Position im Wesentlichen um 90° gegenüber seiner zugeklappten Position verschwenkt. Unter Benutzungsstellung von Deckel und/oder Sitzring ist im Rahmen dieser Patentanmeldung auch eine Stellung des Deckels und/oder Sitzrings zu verstehen, in welcher eine Reinigung des Bidets oder WCs möglich ist.

Ein Verschwenken des Deckels und/oder des Sitzrings erfolgt üblicherweise entweder händisch oder mittels eines Motors, wobei ein händisches Verschwenken, insbesondere bei öffentlich genutzten Toiletten, unter hygienischen Gesichtspunkten bedenklich ist. Ein Verschwenken von Deckel und/oder Sitzring mittels eines Motors birgt zwar den Vorteil, dass der Deckel und/oder der Sitzring nicht angefasst werden müssen, weist jedoch den Nachteil auf, dass der Deckel und/oder der Sitzring bei einem Erreichen einer jeweiligen Endstellung beim Öffnen oder Schließen des Deckels und/oder des Sitzrings ein lautes und unangenehmes Anschlaggeräusch verursacht, wie dieses beispielsweise auch bei einem versehentlichen Fallenlassen von Deckel und/oder Sitzring entsteht.

Die Aufgabe der Erfindung besteht darin, eine Möglichkeit anzubieten, um einen Deckel und/oder einen Sitzring, insbesondere einer Sanitäreinrichtung, wie beispielsweise eines Bidets oder eines WCs, möglichst leise von einer Ruheposition in eine Benutzungsposition zu verschwenken sowie eine Sanitäreinrichtung zur Verfügung zu stellen, die mit einer solchen Möglichkeit zum Öffnen oder Schließen eines Deckels und/oder eines Sitzrings ausgestattet ist.

Diese Aufgabe wird durch eine Einheit gemäß Patentanspruch 1, durch eine Sanitäreinrichtung gemäß Patentanspruch 11 und durch die Verwendung einer vorgenannten Einheit gemäß Patentanspruch 13 gelöst.

Insbesondere wird die Aufgabe durch eine Einheit mit einem Klappteil, insbesondere Sitzring oder Deckel, und einer Antriebseinheit, zum Anbringen und/oder Verwenden an einer Bidet- oder WC-Schüssel gelöst, wobei das Klappteil um eine Achse aus einer Offenposition in eine Geschlossenposition und umgekehrt schwenkbar gelagert ist und eine Schwenkbewegung des Klappteils durch die Antriebseinheit initiierbar und beendbar ist, wobei die Einheit Mittel zur Detektion, insbesondere Mittel zur Positionserkennung, eines Geschlossen- oder Offenzustands des Klappteils aufweist.

Ein wichtiger Punkt der Erfindung besteht darin, dass die erfindungsgemäße Einheit Mittel zur Positionserkennung eines Geschlossen- oder Offenzustands des Klappteils aufweist, anhand derer feststellbar und damit erkennbar ist, wie weit sich ein Deckel und/oder Sitzring im Zuge eines Öffnungs- oder Schließvorgangs von seiner jeweiligen Endposition entfernt befindet. Auf diese Weise ist es erfindungsgemäß möglich, den Öffnungs- oder Schließvorgang so zu steuern, dass die Bewegungsgeschwindigkeit des Deckels und/oder des Sitzrings kurz vor Erreichen der jeweiligen Endposition von Deckel und/oder Sitzring so abgebremst wird, dass der Deckel und/oder der Sitzring langsam und sanft und mit abnehmender Geschwindigkeit in seine jeweilige Endposition verbracht wird.

Zu diesem Zweck weist die erfindungsgemäß verwendete Antriebseinheit wenigstens einen Motor und wenigstens ein Getriebe auf, über welches entweder der Deckel und der Sitzring gemeinsam angesteuert und bewegt werden oder der Deckel und/oder der Sitzring anhand von mehreren Motoren so angetrieben und bewegt werden, dass ein sanftes Öffnen und ein sanftes Schließen des Bidetdeckels oder des WC-Deckels möglich ist. Der Deckel und der Sitzring werden auf diese Weise nahezu geräuschlos oder völlig geräuschlos in ihre jeweiligen Ruhe- oder Benutzungsstellungen verbracht, ohne dass bei einem Erreichen ihrer jeweiligen Endpositionen ein hartes Anschlagen zu befürchten wäre.

Gemäß einer Ausführungsform der Erfindung erfolgt die Positionserkennung mittels eines Drehteils, das sich während und aufgrund der Schwenkbewegung des Klappteils aus seiner Geschlossenposition in seine Offenposition oder umgekehrt dreht, wobei einer Umdrehung des Drehteils eine vordefinierte Winkelbewegung des Klappteils zugeordnet ist und wobei eine Anzahl von Umdrehungen des Drehteils erfasst wird.

In vorteilhafter Weise kann somit erfindungsgemäß durch eine Zählung der Umdrehungen des Drehteils exakt bestimmt werden, in welcher Winkelposition sich das Klappteil, d.h. der Deckel und/oder der Sitzring, befindet. Die jeweilige Winkelposition gibt somit in sehr exakter Weise den Grad der Öffnung von Deckel und/oder Sitzring an und ermöglicht eine exakte Steuerung der Antriebseinheit, so dass sowohl der Deckel als auch der Sitzring sanft an ihre jeweilige Endposition herangefahren werden und die jeweilige Endposition ohne ein störendes Geräusch erreichen und in dieser verbleiben, bis diese Endposition nach Wunsch eines Benutzers wieder verlassen werden soll, da der Deckel und/oder der Sitzring entsprechend der vorherigen Endposition in ihre jeweilige andere Endposition verbracht werden sollen.

Es sei an dieser Stelle betont, dass die Bewegung des Klappteils, nämlich des Deckels und/oder des Sitzrings, von einer Endposition in die jeweilige andere Endposition erfindungsgemäß bevorzugt mittels eines oder mehrerer Motoren initiiert und beendet wird, eine solche Bewegung jedoch auch händisch ausgelöst werden kann, wobei das Drehteil auch bei einer händischen Auslösung bewegt wird, so dass die Umdrehungen des Drehteils bestimmt werden können. Durch eine Zählung der jeweiligen Umdrehungen des Drehteils kann erfindungsgemäß auch bei einer händischen Bewegung des Deckels und/oder des Sitzrings dessen jeweiliger Öffnungszustand, respektive Öffnungswinkel, bestimmt werden, so dass auch im Falle einer händischen Bewegung des Deckels und/oder des Sitzrings ein annähern an die jeweilige Endposition von Deckel und/oder Sitzring erkennbar und die jeweilige Bewegung abbremsbar ist. Eine solche Abbremsung kann beispielsweise mittels Motorunterstützung oder durch eine eigens hierfür vorgesehene Bremseinrichtung erfolgen.

Ebenso sei an dieser Stelle erwähnt, dass eine Initiierung der Bewegung des Deckels und/oder des Sitzrings erfindungsgemäß händisch erfolgen kann, sodann jedoch motorunterstützt weiterläuft, d.h., dass der oder die Motoren den jeweils eingeleiteten Öffnungs- oder Schließvorgang von Deckel und/oder Sitzteil bzw. Sitzring vollenden.

Gemäß einer bevorzugten Ausführungsform der Erfindung erfolgt eine Kalibrierung der Positionserkennung dadurch, dass das Klappteil, insbesondere nach einer Montage an der Bidet- oder WC-Schüssel, zunächst in seine Geschlossenposition und anschließend in seine Offenposition oder umgekehrt geschwenkt wird, wobei die Anzahl von Umdrehungen des Drehteils als Referenzwert für eine maximale Schwenkbewegung erfasst wird, wobei die maximale Schwenkbewegung durch einen Absolutwert des Winkels definiert ist, den das Klappteil bei seiner Bewegung aus der Geschlossenposition in seine Offenposition oder umgekehrt durchläuft.

Durch diese Kalibrierung der Positionserkennung ist somit immer genau bekannt, wieviele Umdrehungen das Drehteil von der vollständigen Geschlossenposition in die vollständige Offenposition vollzieht. Aus der Anzahl der Umdrehungen, die das Drehteil von der vollständigen Geschlossenposition in die vollständige Offenposition durchläuft, ist der jeweilige maximale Öffnungswinkel des Deckels und/oder des Sitzrings erkennbar. Sowohl der Deckel als auch der Sitzring können somit unterschiedlich weit geöffnet werden, nämlich so weit, wie es die jeweilige Toilette oder das jeweilige Bidet zulässt, wobei keine Begrenzung des Öffnungswinkels auf beispielsweise 90° erforderlich ist. Die erfindungsgemäße Einheit sowie die erfindungsgemäß verwendete Positionserkennungseinrichtung ermöglichen es, den Deckel und/oder den Sitzring bis zu jedem gewünschten und entsprechend der jeweiligen Sanitärinstallation möglichen Öffnungswinkel zu öffnen und die jeweiligen Endpositionen sanft und geräuscharm bzw. geräuschlos anzufahren.

Da eine Sanitärinstallation möglicherweise nicht exakt statisch ist, sondern sich im Laufe ihrer Benutzung möglicherweise leichte Lageänderungen oder Abnutzungen von zum Beispiel Auflagekörpern ergeben, mit welchen das Sitzteil auf dem Rand des Bidets oder der Toilettenschüssel aufliegt oder mit welchen der Deckel auf dem Sitzteil aufliegt, ist es erfindungsgemäß vorgesehen, dass bei jeder Öffnungs- und Schließbewegung des Klappteils, d.h. des Deckels und/oder Sitzrings, eine erneute Kalibrierung der Positionserkennung durchgeführt wird, wobei bei jeder Öffnungs- und Schließbewegung des Klappteils erneut die Anzahl von Umdrehungen des Drehteils für eine während eines Normalbetriebs maximal mögliche Schwenkbewegung erfasst wird oder eine Anzahl von Umdrehungen des Drehteils erfasst wird, wenn das Klappteil aus einer Zwischenposition, die durch einen Teilwinkel eines maximalen Öffnungswinkels des Klappteils definiert ist, in die Geschlossenposition oder die Offenposition bewegt wird, wobei die jeweilige Anzahl von Umdrehungen zur Erreichung einer jeweiligen Endposition des Klappteils mit der Anzahl von Umdrehungen verglichen wird, die zur Erreichung der jeweiligen Ausgangsposition im Zuge einer, insbesondere unmittelbar, vorhergehenden Schwenkbewegung des Klappteils gemessen wurden.

Auf diese Weise können etwaige Toleranzen sowie etwaige Dejustierungen der Kalibrierung jederzeit und unverzüglich ausgeglichen werden, so dass jederzeit ein sanftes und geräuscharmes bzw. geräuschfreies Schließen und Öffnen des Klappteils möglich ist. In diesem Zusammenhang sei erwähnt, dass unter geräuscharm und geräuschfrei zu verstehen ist, dass Motor und Getriebegeräusche praktisch kaum wahrnehmbar sind und allenfalls Laufgeräusche, wie sie sich zum Beispiel aufgrund von Reibung ergeben, auftreten. So bewegt sich die wahrnehmbare Lautstärke während eines Öffnungs- oder Schließvorgangs erfindungsgemäß im Bereich von 65 dB, bevorzugt 58 dB oder weniger oder sogar im Bereich von unter 50 dB, nämlich beispielsweise bei 46 dB, mittig gemessen in einem Abstand von 30 cm von der Vorderkante der Keramik der Toiletten- oder Bidetschüssel.

Die Vorteile der automatischen Kalibrierung lassen sich wie folgt zusammenfassen. So verhindert diese ein hartes Anschlaggeräusch beim Öffnen oder Schließen des Deckels und/oder des Sitzrings. Das erfindungsgemäße System ist unabhängig von festen Endpositionen, kann sich also auf die jeweils vorhandene Montagesituation anpassen. Dies bedeutet, dass beispielsweise auftretende Toleranzen des Montagewinkels der Toilette oder des Bidets sowie einer Wand, an welcher das Bidet oder die Toilette montiert sind, kompensiert werden können. Das System kann diesbezügliche Abweichungen von bis zu 10° ausgleichen.

Wie bereits vorerwähnt, wird die Schwenkbewegung des Klappteils vor Erreichen der jeweiligen Endposition, insbesondere der Geschlossenposition oder der Offenposition, erfindungsgemäß insbesondere durch eine verminderte Motorgeschwindigkeit und/oder durch einen erhöhten mechanischen Widerstand, so abgebremst, dass eine Schwenkgeschwindigkeit des Klappteils bei Erreichen der jeweiligen Endposition im Wesentlichen bei null rad/s liegt. So kann in vorteilhafter Weise ein geräuschbehaftetes Anschlagen von Deckel und/oder Sitzring in seiner jeweiligen Endposition effektiv vermieden werden.

Des Weiteren ist der Motor erfindungsgemäß bevorzugt als bürstenloser Motor, insbesondere als bürstenloser Gleichstrommotor, ausgeführt, kann mit einer Niederspannung, beispielsweise mit 12 V oder 24 V betrieben werden und weist gemäß einer Ausführungsform der Erfindung einen Hallsensor und/oder einen Temperatursensor auf. Der erfindungsgemäß verwendete Motor weist den wesentlichen Vorteil auf, dass er gegenüber einem herkömmlichen DC Stellmotor wesentlich exakter arbeitet und in der Lage ist, die Deckel- oder Sitzring-Position in 0,5° Schritten korrigieren zu können.

Erfindungsgemäß und in vorteilhafter Weise ist es anhand des integrierten Hallsensors möglich, die Anzahl der Motorumdrehungen exakt zu zählen. In Verbindung mit dem Getriebe und der Möglichkeit die zugeführte Motorspannung exakt zu steuern, geschieht diese Zählung sehr hochauflösend und präzise.

Ein erfindungsgemäß eingesetzter intelligenter Motor-Controller ist in der Lage, eine konstante Gleichspannung, beispielsweise in Höhe von 24 V, in eine variable Spannung für eine optimierte Motorsteuerung zu konvertieren. Somit sind weiche, steuerbare Bewegungen möglich. Ein erfindungsgemäß optional einsetzbarer Temperatursensor schützt das System darüber hinaus vor übermäßiger Erwärmung.

Des Weiteren können die Geschwindigkeit sowie die jeweilige Be- und Entschleunigung im Zuge der Schwenkbewegung von Deckel und/oder Sitzring programmiert werden, die letztlich in einer flüssigen Bewegung resultieren und harte Anschlaggeräusche beim Erreichen der jeweiligen Endposition, d.h. beim Öffnen sowie beim Schließen, vermeiden.

In Kombination mit dem Getriebe, auf das nachfolgend näher eingegangen wird, ist es möglich, große Kräfte zu übertragen. Dies ist besonders vorteilhaft, da auf diese Weise auch Deckel aus einem relativ schweren und hochwertigen Material, wie beispielsweise aus Duroplast, geräuschlos bewegt werden können. Erfindungsgemäß verwendbare Deckel können ca. 2 kg bis 3 kg wiegen. Im Rahmen der Erfindung kann für entsprechende Deckel oder Sitzringe Polypropylen oder ein Acrylnitril-Butadien-Styrol-Copolymerisat als Material verwendet werden.

Gemäß einer bevorzugten Ausführungsform der Erfindung hat das Getriebe ein Übersetzungsverhältnis von 1 : 10 bis 1 : 1000, bevorzugt 1 : 50 bis 1 : 500 und besonders bevorzugt 1 : 100 bis 1 : 200, und weist bevorzugt schrägverzahnte Zahnräder auf.

Durch dieses Übersetzungsverhältnis ist das erfindungsgemäß eingesetzte Getriebe in der Lage, das erforderliche Drehmoment von 2 Nm bis 4 Nm zu erzeugen.

Die erfindungsgemäße Verwendung von schrägverzahnten Zahnrädern ist besonders vorteilhaft, da diese einen geringen Widerstand, geringe Geräuschentwicklung und die Fähigkeit hohe Drehmomente mit geringen Verlusten im mechanischen Getriebestrang zu übertragen, ermöglichen. Die verwendeten Materialien sind erfindungsgemäß darüber hinaus zur Erzielung geringer Reibungsverluste, eines geringen Spiels der Zahnräder sowie für ein Erreichen und eine Übertragung von hohen Drehmomenten optimiert.

Ein weiterer Vorteil der Motor-Getriebe-Kombination ist, dass die entstehende Reibung so gering ist, dass Deckel und Sitzring stromlos sehr leicht von Hand zu öffnen und zu schließen sind.

Des Weiteren wird die erfindungsgemäße Aufgabe auch durch eine Sanitäreinrichtung, insbesondere Bidet oder WC, mit wenigstens einer Einheit gemäß vorstehender Ausführungen gelöst.

Gemäß einer bevorzugten Ausführungsform der Erfindung umfasst die Sanitäreinrichtung, insbesondere WC oder Bidet, zwei derartige Einheiten, nämlich eine erste Einheit für eine Öffnungs- und Schließvorrichtung für einen Sitzring und eine zweite Einheit für eine Öffnungs- und Schließvorrichtung für einen Deckel. Beide Einheiten sind erfindungsgemäß in der Sanitäreinrichtung kombiniert, sofern die Sanitäreinrichtung einen Deckel und einen Sitzring aufweist.

Im Übrigen wird die erfindungsgemäße Aufgabe auch durch die Verwendung einer Einheit gemäß vorstehenden Ausführungen als Öffnungs- und Schließvorrichtung für einen Sitzring und/oder einen Deckel einer Sanitäreinrichtung gelöst.

Zusammenfassend kann die Erfindung somit wie folgt festgehalten werden.

Die Erfindung ermöglicht ein Eliminieren von Motor-/Getriebegeräuschen während des Betriebes von Sitzring und Deckel. Aufgrund dessen ist der erfindungsgemäße elektronische WC-Sitz im Betrieb anhand des Geräusches nicht mehr von einem nichtelektronischen WC-Sitz zu unterscheiden. Dies ist besonders wirkungsvoll in Kombination mit der Optik eines nichtelektronischen WC-Sitzes, welche dadurch erreicht wird, dass die Motoren einschließlich Getriebe und zugehöriger Steuerung komplett im Inneren des Sitzringes eingebaut sind.

Durch die ebenfalls in den Sitzring integriert eingebaute intelligente Positionserkennung mit Lernfunktion wird ein hartes Anschlagen beim Öffnen oder Schließen vermieden. Die Motoren sind aufgrund der intelligenten Lernfunktion in der Lage, bei jedem Öffnen und Schließen eine Winkelabweichung in einem bestimmten Bereich wahrzunehmen, und können beim anschließenden Öffnen oder Schließen darauf reagieren und die entsprechende Endposition erneut gezielt anfahren. Eine solche Kalibrierung geschieht bei jedem Öffnungs- und Schließvorgang erneut, so dass sichergestellt ist, dass der WC- oder Bidetsitz immer optimal und leise schließt und öffnet.

Eine Verwendung von herkömmlichen, hochwertigen Materialien, wie zum Beispiel in erster Linie Duroplast für den Deckel, aber auch Melamin, ABS (Acrylnitril-Butadien-Styrol-Copolymerisat), Holz, Polypropylen, Aluminium, oder anderen Verbundstoffen, sowie das Verwenden von in erster Linie ABS für den Sitzring, trägt ebenfalls dazu bei, dass sich der neue erfindungsgemäße elektronische WC-Sitz somit auch haptisch nicht von einem herkömmlichen nichtelektronischen WC-Sitz unterscheiden lässt.

Nachteile bisheriger Bidets und Toiletten, wie beispielsweise laute und störende Betriebsgeräusche während des Öffnens und Schließens von Sitzring und Deckel, werden verhindert, somit wird eine mit einer solchen erfindungsgemäßen Einheit ausgestattete Sanitäreinrichtung als sehr angenehm und komfortabel empfunden, was gerade im Badezimmer, welches oft als Ruhepunkt wahrgenommen wird, sehr angenehm ist.

Die erfindungsgemäß verwendete Motor-/Getriebekombination ist in der Lage, schwere Deckel aus schweren hochwertigen und bewährten Materialien für WC-Sitze, wie zum Beispiel in erster Linie Duroplast, aber auch Melamin, ABS, Holz, PP, Aluminium, oder weiteren zu diesem Zweck geeigneten Verbundstoffen, problemlos und sicher zu heben und zu senken.

Weitere Ausführungsformen der Erfindung ergeben sich aus den Unteransprüchen.

Nachfolgend wird die Erfindung anhand eines Ausführungsbeispiels beschrieben, das anhand der Abbildungen näher erläutert wird. Hierbei zeigen:
- Fig. 1: eine schematische Darstellung einer Ausführungsform der Erfindung in rückwärtiger Schnittansicht; und
- Fig. 2: eine schematische Darstellung der in Fig. 1 gezeigten Ausführungsform der Erfindung in Seitenansicht.

In der nachfolgenden Beschreibung werden für gleiche und gleichwirkende Teile dieselben Bezugsziffern verwendet.

Fig. 1 zeigt eine schematische Darstellung einer Ausführungsform der Erfindung in rückwärtiger Schnittansicht, die sich durch die Rotationsachse der Sitzring-Welle 10 und der Deckel-Welle 11 erstreckt. Der WC-Sitz bzw. Sitzring 1 liegt auf den Scharnieren 9 auf, welche fest mit der Keramik verbunden sind. Im Sitzring 1 sind zwei Scharnieraufnahmen 8 integriert, in welche die Scharniere 9 eingesteckt werden. An jeder Scharnieraufnahme sind jeweils ein Getriebe, nämlich ein Sitzring-Getriebe 6 einerseits und ein Deckel-Getriebe 7 andererseits einschließlich einem zugehörigen Motor, nämlich einem Sitzring-Elektromotor 4 einerseits und einem Deckel-Elektromotor 5 andererseits fest verbunden. Gemäß Fig. 1 steuert die linke Einheit das Drehen des Sitzringes 1 und die rechte Einheit das Drehen des Deckels 2, wobei erfindungsgemäß gemäß einer alternativen Ausführungsform auch die linke Einheit das Drehen des Deckels 2 und die rechte Einheit das Drehen des Sitzringes 1 steuern kann. Die Drehachse von Sitzring 1 und Deckel 2 ist hierbei auch gleichzeitig die Drehachse 15 von Motor und Getriebe. Die Kraftübertragung erfolgt ebenfalls durch die jeweils auf dieser Drehachse 15 liegenden Wellen, nämlich die Sitzring-Welle 10 einerseits und die Deckel-Welle 11 andererseits, durch einen Formschluss in Sitzring 1 und Deckel 2. Die beiden Motoren 4, 5 sind in der Lage, die Position von Sitz 1 und Deckel 2 mit Hilfe einer elektronischen Steuerung bei jedem Öffnen und Schließen neu zu "erlernen" und entsprechend gegenzusteuern. Alle Bauteile, bis auf die Scharniere 9, sind im Sitzring 1 integriert.

Die Positionserkennung für die Steuerung des Öffnungs- und Schließmechanismus erfolgt über eine automatische Kalibrierung wie folgt:
Um die Endpositionen beim Öffnen und Schließen des Sitzrings 1 und des Deckels 2 zu bestimmen, wird jedes Mal, wenn die Haupt-Stromzuführung (220 V-Anschluss) zu dem erfindungsgemäßen WC-Sitz hergestellt wird, ein automatischer Kalibriervorgang gestartet, der wie folgt abläuft:
   Schritt 1: Sitzring 1 und Deckel 2 werden geschlossen
   Schritt 2: Sitzring 1 und Deckel 2 werden geöffnet, diese Position wird als Referenz gespeichert
   Schritt 3: Sitzring 1 und Deckel 2 werden geschlossen, diese Position wird als Referenz gespeichert
   Während der Verwendung des Sitzes wird nun bei jedem Öffnungs- oder Schließvorgang die neue Endposition mit der vorherigen Endposition verglichen. Es erfolgt somit erfindungsgemäß immer wieder eine automatische "Re-Kalibrierung". Bei Feststellung einer kleinsten Abweichung wird entsprechend beim nächsten Öffnungs- oder Schließvorgang ca. 0,5° mehr oder weniger als Endposition angefahren. Die "Re-Kalibrierung" wird nun bei jedem Öffnungs- oder Schließvorgang durchgeführt, bis das System keine Abweichung mehr zum vorherigen Öffnungs- oder Schließvorgang feststellt. Somit ist erfindungsgemäß sichergestellt, dass bei laufendem Betrieb immer die optimale Öffnungs- und Schließposition angefahren wird. Sofern gewünscht, beispielsweise dann, wenn die Hauptstromzufuhr unterbrochen und anschließend wieder hergestellt ist, kann der Vorgang erneut mit dem Start der automatischen Kalibrierung gemäß Schritt 1 beginnen.

Die erfindungsgemäße Vorrichtung hat gegenüber bisherigen Toiletten- und Bidetsitzen den wesentlichen Vorteil, dass laute und störende Betriebsgeräusche, wie insbesondere ein hartes Anschlagen bei Erreichen einer Endpositionen von Deckel und/oder Sitzring, vermieden werden.

Die erfindungsgemäße Einheit aus Klappteil und Antriebseinheit ist somit zum einen ästhetisch sehr ansprechend, hat ein Design wie ein herkömmlicher WC-Sitz, da die Motoren und das Getriebe fest im Sitzring verbaut sind. In vorteilhafter Weise hat diese Einheit eine äußerst geräuscharme Betriebsfunktion sowie aufgrund der erfindungsgemäßen intelligenten Positionserkennung und sich bei Bedarf wiederholenden "Re-Kalibrierung" eine Lernfunktion und ermöglicht eine entsprechende automatische Korrektureinleitung zur Erreichung einer optimalen Öffnungs- und Schließposition von Sitzring und Deckel und ein gleichzeitig optimiertes Anfahren der jeweils gewünschten Endpositionen.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste

- 1: Sitzring
- 2: Deckel
- 3: Bidet- oder WC-Schüssel
- 4: Sitzring-Elektromotor
- 5: Deckel-Elektromotor
- 6: Sitzring-Getriebe
- 7: Deckel-Getriebe
- 8: Scharnieraufnahme
- 9: Scharnier
- 10: Sitzring-Welle
- 11: Deckel-Welle
- 15: Achse

## Patentansprüche

1. Einheit, mit einem Klappteil, insbesondere Sitzring (1) oder Deckel (2), und einer Antriebseinheit, zum Anbringen und/oder Verwenden an einer Bidet- oder WC-Schüssel (3), wobei das Klappteil um eine Achse (15) aus einer Offenposition in eine Geschlossenposition und umgekehrt schwenkbar gelagert ist und eine Schwenkbewegung des Klappteils durch die Antriebseinheit initiierbar und beendbar ist,
**dadurch gekennzeichnet, dass** Mittel zur Detektion, insbesondere Mittel zur Positionserkennung, eines Geschlossen- oder Offenzustands des Klappteils aufweist.

2. Einheit nach Anspruch 1,
**dadurch gekennzeichnet, dass** die Antriebseinheit wenigstens einen Motor (4, 5) und wenigstens ein Getriebe (6, 7) umfasst.

3. Einheit nach einem der vorhergehenden Ansprüche
**dadurch gekennzeichnet, dass** die Positionserkennung mittels eines Drehteils erfolgt, das sich während und aufgrund der Schwenkbewegung des Klappteils aus seiner Geschlossenposition in seine Offenposition oder umgekehrt, dreht, wobei einer Umdrehung des Drehteils eine vordefinierte Winkelbewegung des Klappteils zugeordnet ist und wobei eine Anzahl von Umdrehungen des Drehteils erfasst wird.

4. Einheit nach Anspruch 3,
**dadurch gekennzeichnet, dass** eine Kalibrierung der Positionserkennung dadurch erfolgt, dass das Klappteil, insbesondere nach einer Montage an der Bidet- oder WC-Schüssel (3) zunächst in seine Geschlossenposition und anschließend in seine Offenposition oder umgekehrt geschwenkt wird, wobei die Anzahl von Umdrehungen des Drehteils als Referenzwert für eine maximale Schwenkbewegung erfasst wird, wobei die maximale Schwenkbewegung durch einen Absolutwert des Winkels definiert ist, den das Klappteil bei seiner Bewegung aus der Geschlossenposition in seine Offenposition oder umgekehrt durchläuft.

5. Einheit nach einem der vorhergehenden Ansprüche,
**dadurch gekennzeichnet, dass** bei jeder Öffnungs- und Schließbewegung des Klappteils eine erneute Kalibrierung der Positionserkennung durchgeführt wird, wobei bei jeder Öffnungs- und Schließbewegung des Klappteils erneut die Anzahl von Umdrehungen des Drehteils für eine während eines Normalbetriebs maximale möglich Schwenkbewegung erfasst wird oder eine Anzahl von Umdrehungen des Drehteils erfasst wird, wenn das Klappteil aus einer Zwischenposition, die durch einen Teilwinkel eines maximalen Öffnungswinkels des Klappteils definiert ist, in die Geschlossenposition oder die Offenposition bewegt wird, wobei die jeweilige Anzahl von Umdrehungen zur Erreichung einer jeweiligen Endposition des Klappteils mit der Anzahl von Umdrehungen verglichen wird, die zur Erreichung der jeweiligen Ausgangsposition im Zuge einer, insbesondere unmittelbar, vorhergehenden Schwenkbewegung des Klappteils gemessen wurden.

6. Einheit nach einem der vorhergehenden Ansprüche,
**dadurch gekennzeichnet, dass** die Schwenkbewegung des Klappteils vor Erreichen der jeweiligen Endposition, insbesondere der Geschlossenposition oder der Offenposition, insbesondere durch eine verminderte Motorgeschwindigkeit und/oder durch einen erhöhten mechanischen Widerstand, so abgebremst, dass eine Schwenkgeschwindigkeit des Klappteils bei Erreichen der jeweiligen Endposition im Wesentlichen bei null rad/s liegt.

7. Einheit nach einem der vorhergehenden Ansprüche 2 bis 6,
**dadurch gekennzeichnet, dass** der Motor (4, 5) ein bürstenloser Motor, insbesondere ein bürstenloser Gleichstrommotor, ist.

8. Einheit nach einem der vorhergehenden Ansprüche 2 bis 7,
**dadurch gekennzeichnet, dass** der Motor (4, 5) einen Hallsensor und/oder einen Temperatursensor aufweist.

9. Einheit nach einem der vorhergehenden Ansprüche 2 bis 7,
**dadurch gekennzeichnet, dass** das Getriebe (6, 7) ein Übersetzungsverhältnis von 1 : 10 bis 1 : 1000, bevorzugt 1 : 50 bis 1 : 500 und besonders bevorzugt 1 : 100 bis 1 : 200, hat.

10. Einheit nach einem der vorhergehenden Ansprüche 2 bis 7,
**dadurch gekennzeichnet, dass** das Getriebe (6, 7) schrägverzahnte Zahnräder aufweist.

11. Sanitäreinrichtung, insbesondere Bidet oder WC (3), mit wenigstens einer Einheit nach einem der vorhergehenden Ansprüche.

12. Sanitäreinrichtung nach Anspruch 11, insbesondere WC,
**dadurch gekennzeichnet, dass** zwei Einheiten nach einem der vorhergehenden Ansprüche 1 bis 10 zu einer Öffnungs- und Schließvorrichtung für einen Sitzring (1) und einen Deckel (2) kombiniert sind.

13. Verwendung einer Einheit nach einem der vorhergehenden Ansprüche 1 bis 10 als Öffnungs- und Schließvorrichtung für einen Sitzring (1) und/oder einen Deckel (2) einer Sanitäreinrichtung.
